# EUROPÄISCHE PATENTSCHRIFT

(11) **EP 0 523 419 B1**
(45) Veröffentlichungstag und Bekanntmachung des Hinweises auf die Patenterteilung: **09.10.1996**
(21) Anmeldenummer: 92110707.4
(22) Anmeldetag: 25.06.1992
(51) Int. Cl.: D06B 15/02

(54) **Verfahren zur Vermeidung von Bugmarkierungen in Schlauch-Wirkware und Vorrichtung zur Durchführung des Verfahrens**
Method and apparatus for preventing marks on textile tubular materials
Procédé et appareil pour éviter des marques sur des matériaux tubulaires textiles

(30) Priorität: 16.07.1991 DE 4123477
(43) Veröffentlichungstag der Anmeldung: 20.01.1993
(73) Patentinhaber: LINDAUER DORNIER GESELLSCHAFT M.B.H, D-88131 Lindau (DE)
(72) Erfinder: Strudel, Werner, Dipl.-Ing. (FH), W-7990 Friedrichshafen (DE); Burkhardt, Klaus, A-6600 Reutte/Tirol (AT)

(56) Entgegenhaltungen:
- DE-A- 3 325 590
- DE-B- 2 848 409
- GB-A- 2 064 609
- US-A- 3 501 818

## Beschreibung

Schon immer besteht die Forderung, bei Maschenware in Schlauchform in aufeinander folgenden Prozessen der Naßveredelung die Flotte gleichmäßig aus der Ware zu quetschen, ohne das sogenannte Bugmarkierungen nach dem Abquetschen in der Schlauchware zu erkennen sind. Zum Beispiel beim Färben von Maschenware mit Aktiv-Farbstoffen ist es zum Erhalt einer einwandfreien Warenqualität, d.h. Färbequalität, erforderlich, das Abquetschen der Schlauchware in einer genau definierten Weise durchzuführen.

Beim Abquetschen mittels der allgemein bekannten Quetschwerke, wonach die schlauchförmigen textilen Materialbahnen zwischen einer ersten am Maschinenrahmen ortsfest und drehbar gelagerten, motorisch angetriebenen Quetschwalze und einer zweiten zur ersten zustellbaren Quetschwalze hindurchgeführt wird, entstehen bei zweilagiger flacher Schlauchware immer Bugmarkierungen. Daß heißt, der Rand der zweilagigen flachen Schlauchware wird z.B. bei Quetschwalzen mit relativ harter Walzenfläche deformiert, während beim Abquetschen mit Walzen, die eine relativ weiche Walzenoberfläche besitzen der Abquetscheffekt abnimmt. Dabei läuft ein Teil der aus der Schlauchware herausgequetschten Flotte an beiden Seiten der zweilagigen flachen Schlauchware nach dem Verlassen des Quetschwalzenspaltes in die Randbereiche der Ware zurück. Dies führt zu qualitativ unterschiedlichen Ergebnissen beim Ausbringen der Flotte über die Warenbreite. Dies bedeutet zum Beispiel, daß in der Warenmitte die Flotte nahezu vollständig aus der Ware entfernt ist, während sich in den Rändern, d.h. im Bug, weiterhin unerwünscht Flotte befindet. Bei schlecht netzfähiger Ware kann somit eine helle und bei gut netzfähiger Ware eine dunklere Bugmarkierung entstehen.

Die unterschiedlichsten Bemühungen zur Beseitigung dieser die Warenqualität beinträchtigenden Umstände wurden unternommen. So ist gemäß der DE-OS 36 19 922 ein Verfahren zum Färben von Schlauchware und eine Vorrichtung zur Durchführung des Verfahrens beschrieben, deren Aufgabe es sein soll, auch bei schwierig zu behandelnden Materialien und bei einer nicht optimal eingestellten Rezeptur der Reaktionsfarbstoffe eine bleibende Bugmarkierung zuverlässig zu vermeiden.

Nach der DE-OS wird nun dargestellt, daß die beim Foulardieren gebildete Bugmarkierung in der Ware nach dem Foulardieren verlegt wird und nach dem Verlegen der Bugmarkierung, jedoch vor dem Kaltverweilen, erneut gequetscht wird. Die Vorrichtung zur Durchführung des Verfahrens wird nur andeutungsweise erwähnt. Wie die Einrichtung zum Verlegen der Bugmarkierung und zum Quetschen der Schlauchware aufgebaut ist, wird im einzelnen nicht ausgeführt.

Gemäß der DE-OS 36 00 559 wird eine Vorrichtung zur Naßbehandlung von kontinuierlich bewegter Schlauchware vorgeschlagen, deren Aufgabe darin besteht, diese so auszubilden, daß jegliche aus dem Quetschprozeß resultierenden Bugmarkierungen in der Schlauchware vermieden und ein besonders gleich-mäßiger Warenausfall erreicht wird. Dazu wird vorgeschlagen, daß in Bewegungsrichtung der Schlauchware nach den Quetschwalzen ein in die beiderseitig vorhandenen Bugmarkierungen der Schlauchware eingreifender und die Ware breithaltender, aus jeweils einem rechten und einem linken im Bug vorhandenen Schlauchbreithalter kreisförmigen Querschnitts vorgesehen ist.

Jeder Ring des Schlauchbreithalters soll dabei mit einer außenliegenden Andrückrolle derart zusammenwirken, daß zwischen dem jeweiligen Ring und der Andrückrolle die Bugmarkierung der Schlauchware vergleichmäßigt wird. Mit der in der DE-OS offenbarten Lösung besteht aber nicht die Möglichkeit Bugmarkierungen im Verlaufe der Naßbehandlung der Schlauchware generell zu vermeiden.

Die europäische Patentschrift EP 0 166 316 beschreibt ein Verfahren zur Beseitigung der Bugmarkierung bei Maschenware in Schlauchform sowie eine Vorrichtung zur Durchführung des Verfahrens. Hiernach soll die beim Färben der Maschenware in Schlauchform als Folge des Abquetscheffektes entstehende Bugmarkierung absolut vermieden werden. Nach dieser Patentschrift soll dies dadurch erfolgen, daß die Maschenware während des Fixierens der aufgebrachten Farbstoffe mindestens einmal mittels Wasserdampf ballonartig aufgeblasen und wieder flachgelegt wird. Als Vorrichtung zur Durchführung des Verfahrens ist vorgesehen, zwischen dem Tauchtrog und den Umlenkrollen, über die die Schlauchware geführt wird, mindestens eine Düse zum Aufblasen der Maschenware anzuordnen.

Ferner ist aus der US-PS 3,501,818 eine Vorrichtung zum Abquetschen von Schlauchware bekannt, mit wenigstens zwei umlaufenden gegeneinander gepreßten, angetriebenen Abquetschorganen, wobei wenigstens ein Abquetschorgan im Inneren der Schlauchware und wenigstens ein anderes Abquetschorgan außerhalb der Schlauchware angeordnet ist, wobei die Abquetschorgane aus flexiblen endlosen Ringen mit im wesentlichen kreisförmigen Querschnitt bestehen und mittels Stützvorrichtungen so zueinander angeordnet sind, daß eine Quetschfuge mit endloser Berührungslinie zwischen den Abquetschorganen entsteht und die Schlauchware einlagig zwischen den Abquetschorganen hindurchgeführt wird. Die bekannte Abquetschvorrichtung weist zumindest zwei entscheidende Nachteile auf.

Ein erster Nachteil besteht darin, daß die Vorrichtung nicht für Schlauchware unterschiedlicher Schlauchdurchmesser einsetzbar ist.

Ein zweiter Nachteil besteht in einem ungenügenden Abquetscheffekt. Ähnlich wie beim doppellagigen Abquetschen der Schlauchware verbleiben hier zwar keine Bugmarkierungen, sondern ungequetschte Längsstreifen über die Länge der Ware. Diese nachteilige Wirkung ergibt sich aus der Anordnung der äußeren Abquetschorgane.

Zwischen den jeweils einander benachbarten äußeren Abquetschorganen verbleibt ein Freiraum, der längsstreifenartige Markierungen in der Schlauchware hinterläßt. Das nicht vollständig aus der Schlauchware entfernte Behandlungsgut wirkt damit auf die Ware qualitätsbeeinträchtigend, nämlich ähnlich der bekannten Bugmarkierungen.

Es ist Aufgabe der Erfindung, eine Vorrichtung zur Vermeidung von Bugmarkierungen in textiler Schlauchware zu schaffen, die ein definiertes, rundum gleichmäßiges Abquetschen der Schlauchware ermöglicht.

Diese Aufgabe wird erfindungsgemäß durch die kennzeichnenden Merkmale des Anspruchs 1 gelöst.

Erfindungsgemäße Ausgestaltungen sind Gegenstand der weiteren Unteransprüche.

Verfahrensseitig ist es von besonderer Bedeutung, daß die nasse Schlauch-Wirkware nicht wie bekannt, in flach breitgehaltener Form Quetschwalzen zugeführt und die Flotte aus der Ware herausgequetscht wird und man nachfolgend versucht, die dabei entstehenden Bugmarkierungen zu beseitigen, sondern die nasse Schlauch-Wirkware wird aus dem flach ausgelegten Zustand in einen rundausgebreiteten Zustand überführt und in den rundausgebreiteten Zustand wird während eines kontinuierlichen Warenabzuges die Ware rundum abquetscht. Bugmarkierungen können bei einer derartigen Arbeitsweise gar nicht erst entstehen. Hierin ist der Vorteil der erfindungsgemäßen Vorrichtung zu sehen.

Ein Ausführungsbeispiel der Erfindung ist in der Zeichnung dargestellt. Es zeigen:
Fig. 1: eine Draufsicht auf die Vorrichtung mit Einlaß- und Auslaßpartie,
Fig. 2: die Ansicht "A" der Vorrichtung mit Einlaßpartie gem. Fig. 1,
Fig. 3: die Ansicht "B" der Vorrichtung mit Auslaßpartie gem. Fig. 1,
Fig. 4: eine Schnittdarstellung gemäß Linie C-C nach Fig. 2 bei kleinem Schlauchdurchmesser,
Fig. 5: eine Schnittdarstellung gemäß Linie C-C nach Fig. 2 bei großem Schlauchdurchmesser,
Fig. 6: die Antriebseinheit des Abquetschsystems in schematischer Darstellung.

In den Figuren 1 und 2 liegt die Schlauch-Wirkware 1 strangförmig vor und ist in einem von einem Drehteller 2 getragenen Trog abgelegt. Die Ware kann auch in abgetafelter Form im Trog 3 abgelegt sein. Vom Trog 3 aus läuft die Ware 1 über einen Drehspanner 4 in einen möglichst hoch am Maschinengestell 5 angeordneten Entwirrkopf 6. Dem Entwirrkopf 6 nachgeordnet ist ein am Gestell 5 befestigter Flachbreithalter 7, in dem die Schlauchware 1 flach breit-gehalten wird. Die Schlauchware gelangt nachfolgend über eine erste Umlenkwalze 8 zu einer unterhalb eines Fixierrollenpaares 9 angeordneten zweiten Umlenkwalze 10. Nach der Umlenkwalze 10 ist ein unterer Breithalterkopf 11, bestehend aus paarweise angeordneten Stützrollen 12 und den zugeordneten paarweise ausgebildeten Fixierrollen 9 vorgesehen. Die Ware 1 läuft nun zwischen den Stützrollen 12 und den zugeordneten Fixierrollen 9 hindurch und wird von der nachfolgend beschriebenen, erfindungsgemäß ausgeführten Vorrichtung rundausgebreitet und durch einzelne Quetschwerke 13, die innerhalb und außerhalb um die Schlauchware 1 herum angeordnet sind, bei einem kontinuierlichen Warenabzug derart gequetscht, daß die Flotte nach unten in den Flottenbehälter 14 an der zugeführten Schlauchware ablaufen kann.

Nach dem Quetschen wird die Ware 1 über einen oberen Breithalterkopf 11 (Fig. 2 und Fig. 3) abgezogen und in flachausgebreiteter Form von einer angetriebenen Gummiwalzen-Anordnung 15, die im oberen Bereich des Gestells 5 vorgesehen ist, abgezogen. Zum Erreichen einer konstanten Warenabzugskraft kann die Ware 1 vor der Gummiwalzenanordnung 15 über eine nach dem oberen Breithalterkopf 11' vorgesehene Tänzerwalze 16 mit einstellbarer Spannkraft geführt werden. Nach der Walzen-Anordnung 15 wird die Ware 1 über einen im oberen Gestellbereich angeordneten Faltenleger 17 geführt und in einen Behälter 18 getafelt abgelegt. Denkbar ist auch, anstelle die Ware feucht abzutafeln, diese nach dem Quetschprozeß einem Trockner zuzuführen.

Nachfolgend soll die erfindungsgemäße Vorrichtung näher erläutert werden.

Die Vorrichtung ist in einem Gestell untergebracht, wie es die Fig. 1 bis 3 und Fig. 4 bis 5 zeigen. Das Gestell 5 besitzt im unteren Teil einen Behälter 14 zur Naßbehandlung der Schlauchware, den sogenannten Flottenbehälter. Die Ware ist naßbehandelt in Trog 3 naß abgelegt. Im unteren Teil des Gestells 5 ist eine Trag- und Verstellvorrichtung 22 für den unteren Breithalterkopf 11 vorgesehen. Diese Tragvorrichtung kann in Richtung der Doppelpfeile 26 den unteren Breithalterkopf 11 anheben oder absenken. Damit kann die den unteren Breithalterkopf 11 tragende Vorrichtung den teleskopartig ausgebildeten zentralen Träger 19 mit seiner unteren und oberen Abstützung 20,21 in der Höhe verstellen. Auch im oberen Teil des Gestells 5 könnte diese Tragvorrichtung 22 für den dort vorgesehenen Breithalterkopf 11' angeordnet sein. Der nähere Aufbau und das Zusammenwirken der einzelnen Elemente der Tragvorrichtung ist nicht erfindungswesentlich und wird daher hier nicht näher beschrieben. Die erfindungsgemäße Abquetschvorrichtung ist innerhalb des Gestells 5 angeordnet. Sein zentraler Träger 19 besteht aus einem mittleren Führungsstück 23 und einem darauf geführten oberen Trägerteil 19a und einem unteren Trägerteil 19b. Führungsstück und Trägerteile können z.B. rohrartig ausgebildet sein. Am oberen Trägerteil 19a und am unteren Trägerteil 19b sind die betreffenden Abstützungen 20,21 in einer Querebene auf den Umfang der Trägerteile 19a,19b verteilt vorgesehen. Jede dieser Abstützungen 20,21 trägt an ihrem freien Ende einen bogenförmig gestalteten Tragarm 24, der wiederum an seinen freien Enden das eine Achsenende von jeweils ein Quetschwalzenpaar bildenden Quetschwalzen 25 aufnimmt, während der nicht dargestellte Tragarm 24 der unteren Abstützung 20 das andere Achsenende der jeweiligen Quetschwalze 25 aufnimmt. Jedem der oberen Tragarme 24 ist ein zugehörender unterer Tragarm 24 zugeordnet. Beide Tragarme nehmen zusammen zwei innere Quetschwalzen 25 drehbeweglich auf, die zusammen ein inneres Quetschwalzenpaar bilden. Die unteren und oberen Abstützungen 20,21 stellen somit zusammen mit den Tragarmen 24 eine Verbindung zu den inneren Quetschwalzen 25 her, über die die Schlauchware 1 geführt wird. Aufgrund des teleskopartig aufgebauten Trägers 19, der an den unteren und oberen Trägerteilen 19b,19a gelenkig, d.h. drehbeweglich und schwenkbar angeordnete Abstützungen 20,21 trägt und der erwähnten Hubverstellung in Richtung des Doppelpfeiles 26, können die inneren Quetschwalzenpaare auf den notwendigen Durchmesser der Schlauchware 1 eingestellt werden. Jedem inneren Quetschwalzenpaar ist eine drehangetriebene, auf das innere Quetschwalzenpaar in horizontaler Ebene zustellbare und das Abquetschen der Schlauchware 1 bewirkende äußere Quetschwalze 27 zugeordnet. Die als äußeres Quetschwalzensystem bezeichnete Einrichtung ist nun dadurch gekennzeichnet, daß der Funktionsbereich der Trägereinrichtung 19 aus zwei um die Trägereinrichtung 19 drehbeweglich in Pfeilrichtung 28 (Fig. 4) gelagerten und mit einer nur andeutungsweise dargestellten Außenverzahnung 30,30' versehenen Lagerringen 29,29' besteht und wobei beide Lagerringe 29,29' einen gemeinsamen Antrieb 31 besitzen. Einer der Lageringe 29,29' ist unterhalb des Funktionsbereiches während der andere Lagerring oberhalb des Funktionsbereiches der Trägereinrichtung 19 angeordnet und z.B. zwischen Rollenführungen 32, die von in das Gestellinnere weisenden Armen 33 getragen werden, rotierbar aufgenommen. Jeder der Lagerringe 29,29' steht über seine Außenverzahnung 30,30' mit einem Ritzel 34,34' in Eingriff. Die Ritzel 34,34' stehen über eine vertikal verlaufende Welle 35 mit einem die Welle 35 über Kupplung 36 verbindenden Motorantrieb 31 in Verbindung. Der untere und obere Lagerring 29,29' besitzt am Innendurchmesser auf einem Teilkreis in gegenseitigem Abstand voneinander angeordnete Lageraugen 37, an denen jeweils ein die äußere Quetschwalze 27 tragender Schwenkhebel 38 drehbeweglich gelagert ist. Jeder der Schwenkhebel 38 steht mit einer die Schwenkbewegung der Schwenkhebel 38 und den auf die Quetschwalzenpaare 24 aufzubringenden Anpreßdruck steuerenden Einrichtung 39, z.B. einer vorzugsweise pneumatisch betriebenen Kolben-Zylinder-Einheit, in Verbindung. Diese Einrichtungen 39 stützen sich auf den betreffenden Lagerring 29,29' ab und sind gleichzeitig an diesem drehbeweglich gelagert.

Um die Schlauch-Wirkware während des Abquetschens auch kontinuierlich abziehen zu können, sind jedes innere Quetschwalzenpaar 25 und die jeweilige äußere Quetschwalze 27, die zusammen das sogenannte Quetschwerk 13 bilden, in einem Winkel α zur Senkrechten geneigt eingestellt, wie dies in Fig. 6 für lediglich eine der äußeren Quetschwalzen 27 gezeigt ist. Ein weiterer oberhalb des Lagerringes 29' umlaufend angeordneter Lagerring 40, der ebenfalls zwischen am Gestell 5 angeordneten Rollen 32' vertikal geführt ist, weist eine Außen- und eine Innenverzahnung 41,42 auf. Die Außenverzahnung 41 steht mit einem von einem Motor 43 angetriebenen Ritzel 44 in Eingriff. In die Innenverzahnung 42 greifen weitere Ritzel 45 ein, wovon jedes dieser Ritzel von einer im betreffenden Lagerauge des oberen Lagerringes 29' aufgenommenen Welle 46 getragen ist. Am freien Ende, oberhalb des Ritzels 45, trägt die Welle 46 eine Riemenscheibe 47. Ebenfalls eine Riemenscheibe 48 trägt das freie Ende des oberen Quetschwalzenstumpfes, der vom Schwenkhebel 38' des Lagerringes 29' aufgenommenen Quetschwalze 27. Beide Riemenscheiben 47,48 sind über einen Keilriemen 49 miteinander verbunden. Wie bereits ausgeführt, sind alle zum Zwecke des Warenabzuges zusammenwirkenden Quetschwalzen 25,27 in einem Winkel α zur Senkrechten gleichsinnig geneigt angeordnet. Bei z.B. einer Quetschwalzenneigung von 10^{°} und bei einer Schlauchware von 1 m Breite (flach gemessen) und bei ferner 60 Upm des die Lagerringe 29,29' in Rotation versetzenden äußeren und inneren Quetschsystems wird eine Warenabzugsgeschwindigkeit von 20 m/min erzielt. Dabei läuft jeder Warenabschnitt etwa 10mal durch eine Quetschspalte eines jeden Quetschwerkes 13.

Um zu verhindern, daß die Schlauchware 1 mit den Quetschwerken in Rotation versetzt wird, ist jede der äußeren Quetschwalzen 27 über das vorgenannte separate von Motor 43 ausgehende Antriebssystem angetrieben und zwar derart, daß die äußeren Quetschwalzen 27 auf der Schlauchware 1 abrollen. Die äußeren Quetschwalzen 27 werden deshalb, aufgrund der dem inneren Quetschwalzensystem von dem äußeren System aufgezwungenen Rotation, der Drehbewegung des inneren Systems entgegengesetzt angetrieben. Die Drehrichtungen sind hier durch die entsprechenden Pfeile in Fig. 4 angezeigt.

Der Motor 43 ist elektrisch mit dem Antrieb 31 gekoppelt, zweckmäßigerweise durch eine nicht näher dargestellte Frequenzsteuerung. Dadurch können Toleranzen, die sich aus der Rotation des inneren und äußeren Quetschsystems gegenüber der Rotation der separat angetriebenen äußeren Quetschwalzen 27 ergeben, ausgeglichen werden. Damit wird die Schlauchware 1 während des Abquetschens und des kontinuierlichen Abzuges verdrehfrei gehalten. Diese Nachsteuerung kann manuell oder automatisch erfolgen.

### ZEICHNUNGS-LEGENDE

- 1: Schlauchware
- 2: Drehteller
- 3: Trog
- 4: Drehspanner
- 5: Gestell
- 6: Entwirrkopf
- 7: Flachbreithalter
- 8: Umlenkwalze
- 9: Fixierrollen
- 10: Umlenkwalze
- 11,11': Breithalterkopf
- 12,12': Stützrollen
- 13: Quetschwerke
- 14: Flottenbehälter
- 15: Walzenanordnung
- 16: Tänzerwalze
- 17: Faltenleger
- 18: Behälter
- 19: Träger
- 19a: Trägerteil
- 19b: Trägerteil
- 20: Abstützung
- 21: Abstützung
- 22: Tragvorrichtung
- 23: Führungsstück
- 24: Tragarm
- 25: Quetschwalze
- 26: Doppelpfeil
- 27: Quetschwalze
- 28: Pfeilrichtung
- 29,29': Lagerring
- 30,30': Außenverzahnung
- 31: Antrieb
- 32: Rollenführung
- 33: Arm
- 34,34': Ritzel
- 35: Welle
- 36: Kupplung
- 37: Lagerauge
- 38,38': Schwenkhebel
- 39: Einrichtung
- 40: Lagerring
- 41: Außenverzahnung
- 42: Innenverzahnung
- 43: Motor
- 44: Ritzel
- 45: Ritzel
- 46: Welle
- 47: Riemenscheibe
- 48: Riemenscheibe
- 49: Keilriemen

## Patentansprüche

1. Quetschvorrichtung für naßveredelte Schlauch-Wirkware, **dadurch gekennzeichnet**, daß
a) ein von außen gehaltenes, rotierendes, im Außenumfang verstellbares inneres System von Quetschwalzenpaaren (25), über das die Schlauchware (1) geführt ist,
b) einen zentralen, teleskopartig ausgebildeten Träger (19) mit radial spreiz- und verstellbar angeordneten, die Quetschwalzenpaare (25) tragenden unteren und oberen Abstützungen (20, 21),
c) ein von außen gehaltenes, rotierendes, auf den Umfang des inneren Systems von Quetschwalzenpaaren (25) angepaßtes System äußerer Quetschwalzen (27),
d) mehrere im System der äußeren Quetschwalzen (27) enthaltene Schwenkhebel (38), von denen jeweils einer eine äußere Quetschwalze (27) drehbeweglich und schwenkbar aufnimmt,
e) eine mit den äußeren Quetschwalzen (27) in Verbindung stehende Antriebseinrichtung (40,43,44,45,46,47,48,49),
f) eine die äußeren Quetschwalzen (27) auf das jeweilige innere Quetschwalzenpaar (25) zustellbare und die Quetschwalzenspalte beeinflussende Einrichtung (39),
g) eine gegenüber der Vertikalen in einem Winkel α vorhandene gemeinsame Schrägstellung der inneren Quetschwalzenpaare (25) und der äußeren Quetschwalzen (27).

2. Vorrichtung nach Anspruch 1, **dadurch gekennzeichnet,** daß das innere System von Quetschwalzenpaaren (25) besteht aus
a) den um das Führungsstück des zentralen Trägers (19) rotierbar angeordneten unteren und oberen Abstützungen (20,21),
b) einen am freien Ende der Abstützungen (20,21) angeordneten bogenförmig gestalteten Tragarm (24) und
c) den an jedem freien Ende der Tragarme (24) drehbar gelagerten, ein Quetschwalzenpaar bildenden Quetschwalzen (25).

3. Vorrichtung nach Anspruch 1, **dadurch gekennzeichnet,** daß der Träger (19) des inneren Systems von Quetschwalzenpaaren an seinen beiden äußeren Enden jeweils ein Stützrollenpaar (12,12') aufweist, das sich gegen ein außerhalb der Schlauchware (1) angeordnetes Fixierrollenpaar (9,9') anlegt und den zentralen Träger (19) zwischen diesen einspannt.

4. Vorrichtung nach Anspruch 3, **dadurch gekennzeichnet**, daß wenigstens eines der Fixierrollenpaare (z.B. 9) in Längsrichtung des Trägers (19) verstellbar ist.

5. Vorrichtung nach den Ansprüchen 1 bis 4, **dadurch gekennzeichnet**, daß die Trägerteile (19a,19b) des Trägers (19) in jeder beliebigen Arbeitsstellung gegeneinander verriegelbar sind.

6. Vorrichtung nach Anspruch 1, **dadurch gekennzeichnet**, daß das System der äußeren Quetschwalzen (27) besteht aus
a) einen den Quetschbereich in vertikaler Richtung begrenzenden unteren und oberen, eine Außenverzahnung (30) aufweisenden Lagerring (29, 29'),
b) einen die beiden Lagerringe (29,29') verbindende Antriebseinrichtung (31,34,34',35,36) und wobei jeder Lagerring (29,29') die Schwenkhebel (38) zur Zustellung der jeweiligen Quetschwalzen (27) auf das betreffende Quetschwal-zenpaar (25) trägt.

7. Vorrichtung nach Anspruch 6, **dadurch gekennzeichnet**, daß die Lagerringe (29,29') über Ritzel (34,34') und eine die Ritzel (34,34') verbindende, vertikal verlaufende Welle (35) mit dem Antrieb (31) über eine Kupplung (36) in Verbindung stehen.

8. Vorrichtung nach Anspruch 7, **dadurch gekennzeichnet**, daß die die äußeren Quetschwalzen (27) tragenden unteren und oberen Schwenkhebel (38,38') diametral gegenüberliegend um einen Drehwinkel α versetzt am unteren und oberen Lagerring (29,29') angeordnet sind.

9. Vorrichtung nach Anspruch 1 und 8, **dadurch gekennzeichnet**, daß die die Schwenkhebel (38,38') betätigende Einrichtung (39) sich am unteren und am oberen Lagerring (29,29') abstützend angeordnet ist und mit dem jeweiligen Schwenkhebel (38,38') in Verbindung steht.

10. Vorrichtung nach Anspruch 1, **dadurch gekennzeichnet**, daß ein weiterer Lagerring (40) mit einer Außen- und Innenverzahnung (41,42) oberhalb des Lagerringes (29') von außen drehend zwischen Abstützrollen (32') gelagert ist und mit einem von einem Antriebsmotor (43) getriebenen Ritzel (44) in Verbindung steht.

11. Vorrichtung nach Anspruch 10, **dadurch gekennzeichnet,** daß eine mit dem oberen Lagerring (29') verbundene Welle (46), die gleichzeitig zur Lagerung des Schwenkhebels (38') dient, ein Ritzel (45) trägt, welches mit der Innenverzahnung (42) des Lagerringes (40) in Eingriff steht.

12. Vorrichtung nach Anspruch 11, **dadurch gekennzeichnet,** daß die Welle (46) am oberen freien Ende eine Riemenscheibe (47) trägt.

13. Vorrichtung nach Anspruch 1, **dadurch gekennzeichnet**, daß die äußeren Quetschwalzen (27) im Bereich ihrer Verbindung mit dem Schwenkhebel (38') eine Riemenscheibe (48) tragen.

14. Vorrichtung nach Anspruch 12 und 13, **dadurch gekennzeichnet**, daß die Riemenscheiben (47,48) über Keilriemen (49) verbunden sind.

## Claims

1. Pressing device for wet finished tubular woven materials, characterised by:
a) an inner system of press roller pairs (25) which is retained from the exterior, is rotating, and is adjustable in external circumference, via which inner system the tubular material (1) is conducted;
b) a central carrier (19) formed in a telescope-like manner with upper and lower supports (20, 21) which are disposed so as to be radially spreadable and adjustable and which carry the press roller pairs (25);
c) a system of external press rollers (27) which is retained from the exterior, is rotating and is adapted to the circumference of the inner system of press roller pairs (25);
d) a plurality of pivoting levers (38) which are included in the system of external press rollers, each of which levers accommodates an external press roller (27) in a rotatable and pivotable manner;
e) a drive device (40, 43, 44, 45, 46, 47, 48, 49) connected to the external press rollers (27);
f) a device (39) which can feed the outer press rollers (27) onto the inner press roller pair (25) in each case and which influences the press roller opening;
g) a common inclination of the inner press roller pairs (25) and the outer press rollers (27) at an angle α in relation to the vertical.

2. Device according to Claim 1, characterised in that the inner system of press roller pairs (25) comprises
a) upper and lower supports (20, 21) which are disposed in a rotatable manner around the guide piece of the central carrier (19);
b) an arcuately formed bearing arm (24) disposed on the free end of the supports (20, 21); and
c) the press rollers (25) which are mounted rotatably on each free end of the bearing arms (24) and form a press roller pair.

3. Device according to Claim 1, characterised in that the carrier (19) of the inner system of press roller pairs includes, at its two outer ends, a supporting rolling pair (12, 12') in each case, which supporting roller pair abuts on a locating rolling pair (9, 9') which is located outside the tubular material (1) and clamps the central carrier (19) therebetween.

4. Device according to Claim 3, characterised in that at least one of the locating rolling pairs (e.g. 9) is displaceable in the longitudinal direction of the carrier (19).

5. Device according to one of Claims 1 to 4,
characterised in that the carrier parts (19a, 19b) of the carrier (19) can be locked in relation ta one another in any desired operating position.

6. Device according to Claim 1, characterised in that the system of external press rollers (27) comprises
a) an upper and a lower bearing ring (29, 29'), which delimits the pressing region in the vertical direction and which includes an external toothing (30);
b) a drive device (31, 34, 34', 35, 36) which connects the two bearing rings (29, 29'), and wherein each bearing ring (29, 29') bears the pivot levers (38) for adjusting the press rollers (27) to the relevant press roller pair (25) in each case.

7. Device according to Claim 6, characterised in that the bearing means (29, 29') are connected via pinions (34, 34') and a vertically extending shaft (35) which connects the pinions (34, 34') with the drive (31) via a coupling (36).

8. Device according to Claim 7, characterised in that the upper and lower pivot levers (38, 38') which carry the external press rollers (27) are disposed directly opposite one another displaced by an angle of rotation α on the lower and the upper bearing ring (29, 29').

9. Device according to Claims 1 and 8, characterised in that the device (39) which actuates the pivot levers (38, 38') is disposed such that it supports itself on the lower and the upper bearing ring (29, 29') and is connected with the pivot lever (38, 38') in each case.

10. Device according to Claim 1, characterised in that a further bearing ring (40) with external and internal toothings (41, 42) is rotatably mounted from the exterior between bearing rollers (32') and above the bearing ring (29'), and is in connected to a pinion (44) driven by a drive motor (43).

11. Device according to Claim 10, characterised in that a shaft (46) connected to the upper bearing ring (29'), which simultaneously serves for the bearing of the pivot lever (38') supports a pinion (45) which is in engagement with the inner toothing (42) of the bearing ring (40).

12. Device according to Claim 11, characterised in that the shaft (46) bears a pulley (47) at the upper free end.

13. Device according to Claim 1, characterised in that the external press rollers (27) support a pulley (48) in the vicinity of the connection thereof to the pivot-lever (38').

14. Device according to Claims 12 and 13, characterised in that the pulleys (47, 48) are connected via belts (49).

## Revendications

1. Dispositif exprimeur pour matériau textile tubulaire à finition humide, caractérisé par
a) un système intérieur rotatif de paires de cylindres exprimeurs (25) qui est retenu de l'extérieur, est réglable sur le pourtour extérieur et par l'intermédiaire duquel le matériau tubulaire (1) est guidé,
b) un support central (19) de réalisation télescopique, muni d'appuis inférieurs et supérieurs (20, 21) portant les paires de cylindres exprimeurs (25), et agencés avec faculté de réglage et d'écartement dans le sens radial,
c) un système rotatif de cylindres exprimeurs extérieurs (27), qui est retenu de l'extérieur et est adapté au pourtour du système intérieur de paires de cylindres exprimeurs (25),
d) plusieurs leviers pivotants (38) intégrés dans le système des cylindres exprimeurs extérieurs (27), et dont l'un respectif reçoit un cylindre exprimeur extérieur (27) à mouvement rotatoire et pivotant,
e) un dispositif d'entraînement (40, 43, 44, 45, 46, 47, 48, 49), en liaison avec les cylindres exprimeurs extérieurs (27),
f) un dispositif (39) pouvant affecter les cylindres exprimeurs extérieurs (27) à la paire intérieure considérée de cylindres exprimeurs (25), et influençant les interstices entre les cylindres exprimeurs,
g) une position inclinée commune des paires intérieures de cylindres exprimeurs (25) et des cylindres exprimeurs extérieurs (27), qui décrit un angle α par rapport à la verticale.

2. Dispositif selon la revendication 1, caractérisé par le fait que le système intérieur de paires de cylindres exprimeurs (25) comprend
a) les appuis inférieurs et supérieurs (20, 21), agencés à rotation autour de la pièce de guidage du support central (19),
b) un bras de support (24) de configuration en arc de cercle, placé à l'extrémité libre des appuis (20, 21), et
c) les cylindres exprimeurs (25) qui forment une paire de cylindres exprimeurs et sont montés rotatifs à chaque extrémité libre des bras de support (24).

3. Dispositif selon la revendication 1, caractérisé par le fait que le support (19) du système intérieur de paires de cylindres exprimeurs présente, à ses deux extrémités extérieures, une paire respective de rouleaux d'appui (12, 12') qui s'applique contre une paire de rouleaux d'assujettissement (9, 9') située à l'extérieur du matériau tubulaire (1), et qui enserre le support central (19) entre lesdits rouleaux.

4. Dispositif selon la revendication 3, caractérisé par le fait qu'au moins l'une des paires de rouleaux d'assujettissement (par exemple 9) est réglable dans le sens longitudinal du support (19).

5. Dispositif selon les revendications 1 à 4, caractérisé par le fait que les pièces de support (19a, 19b) du support (19) peuvent être mutuellement verrouillées dans n'importe quelle position de travail.

6. Dispositif selon la revendication 1, caractérisé par le fait que le système des cylindres exprimeurs extérieurs (27) comprend
a) des bagues de portée (29, 29') inférieure et supérieure, délimitant la zone d'écrasement dans le sens vertical et pourvues d'une denture extérieure (30),
b) un dispositif d'entraînement (31, 34, 34', 35, 36) reliant les deux bagues de portée (29, 29'), chaque bague de portée (29, 29') portant les leviers pivotants (38) en vue d'affecter les cylindres exprimeurs considérés (27) à la paire considérée de cylindres exprimeurs (25).

7. Dispositif selon la revendication 6, caractérisé par le fait que les bagues de portée (29, 29') sont en liaison avec l'entraînement (31) par l'entremise d'un accouplement (36), par l'intermédiaire de pignons (34, 34') et d'un arbre (35) s'étendant verticalement et solidarisant lesdits pignons (34, 34').

8. Dispositif selon la revendication 7, caractérisé par le fait que les leviers pivotants (38, 38') inférieurs et supérieurs, portant les cylindres exprimeurs extérieurs (27), sont implantés diamétralement à l'opposé sur les bagues de portée (29, 29') inférieure et supérieure, avec décalage selon un angle de rotation α.

9. Dispositif selon les revendications 1 et 8, caractérisé par le fait que le dispositif (39) actionnant les leviers pivotants (38, 38') est en appui sur les bagues de portée (29, 29') inférieure et supérieure, et est en liaison avec le levier pivotant (38, 38') considéré.

10. Dispositif selon la revendication 1, caractérisé par le fait qu'une bague supplémentaire de portée (40), présentant des dentures extérieure et intérieure (41, 42), est montée entre des rouleaux d'appui (32') au-dessus de la bague de portée (29'), avec rotation de l'extérieur, et est en liaison avec un pignon (44) mené par un moteur d'entraînement (43).

11. Dispositif selon la revendication 10, caractérisé par le fait qu'un arbre (46), relié à la bague de portée (29') supérieure et servant simultanément au montage du levier pivotant (38'), porte un pignon (45) en prise avec la denture intérieure (42) de la bague de portée (40).

12. Dispositif selon la revendication 11, caractérisé par le fait que l'arbre (46) porte une poulie (47) à l'extrémité supérieure libre.

13. Dispositif selon la revendication 1, caractérisé par le fait que les cylindres exprimeurs extérieurs (27) portent une poulie (48) dans la région de leur liaison avec le levier pivotant (38').

14. Dispositif selon les revendications 12 et 13, caractérisé par le fait que les poulies (47, 48) sont reliées par l'intermédiaire de courroies trapézoïdales (49).
